# EUROPÄISCHE PATENTSCHRIFT

(11) **EP 1 571 881 B1**
(45) Veröffentlichungstag und Bekanntmachung des Hinweises auf die Patenterteilung: **27.03.2013**
(21) Anmeldenummer: 05101246.6
(22) Anmeldetag: 18.02.2005
(51) Int. Cl.: H04R 29/00, H04R 25/00

(54) **Verfahren und Vorrichtung zum Anpassen der Phasen von Mikrofonen eines Hörgeräterichtmikrofons**
Method and device for adapting the phase of microphones in a directional hearing-aid
Procédé et dispositif pour adapter la phase des microphones dans une prothèse auditive directionnelle

(30) Priorität: 05.03.2004 DE 102004010867
(43) Veröffentlichungstag der Anmeldung: 07.09.2005
(73) Patentinhaber: Siemens Audiologische Technik GmbH, 91058 Erlangen (DE)
(72) Erfinder: Fischer, Eghart, 91126 Schwabach (DE); Puder, Henning, Dr., 91052 Erlangen (DE)
(74) Vertreter: Maier, Daniel Oliver

(56) Entgegenhaltungen:
- EP-A- 0 982 971
- WO-A-02/30150
- DE-A1- 19 849 739
- DE-C1- 19 918 883
- US-B1- 6 272 229

## Beschreibung

Die vorliegende Erfindung betrifft ein Verfahren zum Anpassen der Phasen von Mikrofonen eines Richtmikrofons von einem Hörgerät. Darüber hinaus betrifft die vorliegende Erfindung eine entsprechende Vorrichtung zum Anpassen der Phasen.

Die Richtwirkung differentieller Mehrmikrofonsysteme hängt entscheidend davon ab, wie gut die verwendeten Mikrofone in ihrem Amplituden- und Phasengang übereinstimmen. Nur wenn die Mikrofone ankommende Signale frequenzabhängig gleich verstärken und verzögern, kann durch die anschließende Differenzbildung der Mikrofonsignale eine exakte Auslöschung in einer oder mehreren Richtungen (räumliche Notches) erzeugt werden.

Für den Ausgleich der Amplitudenfrequenzgänge ist die Lösung bekannt: Die Amplituden der verwendeten Mikrofone werden an eines der Mikrofone, das man als Referenzmikrofon definiert, angeglichen. Die zum Angleichen/Nachjustieren der Mikrofone notwendigen Verstärkungsfaktoren werden durch Quotientenbildung der zeitlich gemittelten Amplituden der Mikrofonsignale und des Referenzmikrofonsignals berechnet.

Für den Ausgleich der Mikrofon-Phasendifferenzen, die sich (bei Betrachtung in ausreichend schmalen Frequenzbändern) als Laufzeitunterschiede der Signale der betrachteten Mikrofone interpretieren lassen, ist bisher keine einfache Lösung bekannt. Der Grund ist folgender: Laufzeitunterschiede entstehen auch durch die unterschiedliche Position von Schallquellen in Bezug auf die Mikrofonposition. Sie werden bei differentiellen Richtmikrofonen dezidiert genutzt, um Schalle aus bestimmten Einfallsrichtungen auszulöschen. Die Problematik bei der Entwicklung eines Verfahrens zur Berechnung des Phasenausgleichs ist, dass man zunächst nicht feststellen kann, ob unterschiedlich verzögerte Signale durch Phasen-Mismatch bzw. Phasenverzögerung oder durch unterschiedliche Entfernungen der Quelle zu den einzelnen Mikrofonen entstanden sind. Ein einfacher Laufzeitausgleich ist daher nicht zur Lösung der Problematik geeignet. Hierzu müsste die Position der Quelle bekannt sein. Ist dies nicht der Fall, riskiert man durch den Laufzeitausgleich eine Auslöschung von Signalen aus Richtungen (z.B. von vorne), die man erhalten möchte.

Die Folge ist, dass exakt vorselektierte Mikrofonpaare bzw. - triplets verwendet werden (müssen), um gute Richtwirkungseigenschaften zu gewährleisten.

Diese Problematik sei nochmals anhand der Figuren 1 - 3 verdeutlicht. Im linken Teil von FIG 1 ist ein Lautsprecher L dargestellt, der frontal zwei Mikrofone M1 und M2 beschallt. Das Mikrofon M1 liefert ein Ausgangssignal x1. Das Ausgangssignal des zweiten Mikrofons M2 ist baulich bedingt um ΔT verzögert, so dass sich ein Ausgangssignal x2 ergibt. Die gleichen Signale x1 und x2 werden durch die Anordnung in der rechten Hälfte von FIG 1 erhalten. Da der Lautsprecher L von dem zweiten Mikrofon M2 weiter entfernt ist, besitzt das Signal x2 aufgrund der Schalllaufzeit zwischen dem Mikrofon M1 und dem Mikrofon M2 gegenüber dem Signal x1 eine Verzögerung bzw. einen Phasenunterschied. Eine Phasen- oder Verzögerungsanspassung der beiden Mikrofone ist also nicht möglich, wenn die Position des Lautsprechers unbekannt ist.

In FIG 2 ist die Signalverarbeitung eines Richtmikrofons vereinfacht skizziert. Die Ausgangssignale x1 und x2 der Mikrofone M1 und M2 erfahren zunächst eine direktionale Verarbeitung DV und anschliessend eine Kompensation K, mit der der Amplitudenfrequenzgang der direktionalen Verarbeitung DV kompensiert wird. Somit ergibt sich speziell für die 0°-Richtung ein flacher Amplitudenfrequenzgang des Ausgangssignals Y des Richtmikrofons.

Falls die Mikrofone jedoch nicht aneinander angepasst sind, ergibt sich gemäß FIG 3 ein Phasenfehler PF bzw. ein Laufzeitunterschied ΔT zwischen den Ausgangssignalen x1 und x2 der beiden Mikrofone M1 und M2. Nach direktionaler Verarbeitung DV und fester Kompensation K ergibt sich somit ein Ausgangssignal Y' des Richtmikrofons. Die Kompensation K für nicht angepasste Mikrofone ist jedoch ungenügend, wenn der Laufzeitfehler ΔT eine Gesamtverzögerung hervorruft, die größer als die maximale, durch die Mikrofondistanz hervorgerufene, Verzögerung ist.

Aus diesem Grund wurden bislang vorselektierte Mikrofone verwendet, deren Phasenunterschied sehr gering bzw. null ist. War dies nicht möglich, so wurde eine Phasenanpassung durchgeführt, wobei die Position der Kalibrierquelle bekannt war.

Gemäß einem intern bekannten Verfahren wird eine Phasenanpassung zweier Mikrofone dadurch erreicht, dass die komplexen Übertragungsfunktionen aus einem Mikrofonmodell zur Ermittlung der Mikrofonausgangssignale berücksichtigt werden. Darüber hinaus ist aus der Druckschrift US 6,272,229 bekannt, lineare Phasenunterschiede von nichtlinearen zu trennen und die nichtlinearen dem Mikrofon zuzuordnen.

Die genannten Verfahren sind jedoch entweder zu aufwändig oder erfordern die Kenntnis der Position der Schallquelle.

Die Aufgabe der vorliegenden Erfindung besteht somit darin, eine wirksame Phasenanpassung auch ohne Kenntnis der Position der Schallquelle bei einem Richtmikrofon durchführen zu können.

Erfindungsgemäß wird diese Aufgabe gelöst durch ein Verfahren zum Anpassen der Phasen von Mikrofonen eines Hörgeräterichtemikrofons aneinander durch Messen oder Vorgeben eines ersten Pegels eines omnidirektionalen Signals des Richtmikrofons, Messen eines zweiten Pegels eines Richtsignals des Richtmikrofons und Anpassen des zweiten Pegels an den ersten Pegel durch Verändern der Laufzeit eines Ausgangssignals von einem der Mikrofone des Richtmikrofons ohne Berücksichtigung einer Positionsinformation über eine Schallquelle.

Ferner ist gemäß der vorliegenden Erfindung vorgesehen eine entsprechende Vorrichtung zum Anpassen der Phasen von Mikrofonen eines Hörgeräterichtmikrofons aneinander mit einer Messeinrichtung zum Messen oder Vorgeben eines ersten Pegels eines omnidirektionalen Signals des Richtmikrofons und zum Messen eines zweiten Pegels eines Richtsignals des Richtmikrofons sowie einer Anpasseinrichtung zum Anpassen des zweiten Pegels an den ersten Pegel durch Verändern der Laufzeit eines Ausgangssignals von einem der Mikrofone des Richtmikrofons ohne Berücksichtigung einer Positionsinformation über eine Schallquelle.

Ebenso wird die oben genannte Aufgabe gelöst durch ein Verfahren zum Anpassen der Phasen von Mikrofonen eines Hörgeräterichtmikrofons aneinander durch Vorgeben eines maximalen Laufzeitunterschieds zwischen einem ersten Ausgangssignal eines ersten Mikrofons und einem zweiten Ausgangssignal eines zweiten Mikrofons des Richtmikrofons, Messen eines Ist-Laufzeitunterschieds der beiden Ausgangssignale und Verzögern eines der beiden Ausgangssignale, so dass der Ist-Laufzeitunterschied nicht größer als der maximale Laufzeitunterschied ist.

Dementsprechend ist auch vorgesehen eine Vorrichtung zum Anpassen der Phasen von Mikrofonen eines Hörgeräterichtmikrofons aneinander mit einer Bereitstellungseinrichtung zum Bereitstellen eines maximalen Laufzeitunterschieds zwischen einem ersten Ausgangssignal eines ersten Mikrofons und einem zweiten Ausgangssignal eines zweiten Mikrofons des Richtmikrofons, einer Messeinrichtung zum Messen eines Ist-Laufzeitunterschieds der beiden Ausgangssignale und eine Verzögerungseinrichtung zum Verzögern eines der beiden Ausgangssignale, so dass der Ist-Laufzeitunterschied nicht größer als der maximale Laufzeitunterschied ist.

Vorzugsweise erfolgt das Anpassen der Mikrofonphasen durch Bestimmen der Differenz des ersten Pegels des omnidirektionalen Signals und des zweiten Pegels des Richtsignals und Minimieren dieser Differenz. Der Vorteil davon ist, dass die Pegeldifferenz leicht bestimmt werden kann, so dass sich eine Phasenanpassung ohne weiteres durchführen lässt.

Bei einer weiteren bevorzugten Ausgestaltung der Erfindung wird bei dem Anpassen festgestellt, ob der zweite Pegel über dem ersten Pegel liegt, und die Laufzeit des Ausgangssignals von dem einen der Mikrofone nur dann verändert, wenn der zweite Pegel über dem ersten Pegel liegt. Dabei wird die Kenntnis ausgenutzt, dass bei einer Fehlanpassung der Mikrofone eines Richtmikrofons der Ausgangspegel gegenüber einem omnidirektionalen Signal überhöht ist.

Vorteilhafterweise wird der maximale Laufzeitunterschied als die Schalllaufzeit von dem ersten zu dem zweiten Mikrofon vorgegeben. Damit kann der individuellen Positionierung der Mikrofone im Hörgerät exakt Rechnung getragen werden.

Der Wert des maximalen Laufzeitunterschieds kann in einem speziellen Speicher bereitgestellt werden. Dieser Speicher kann ferner beliebig beschreibbar sein, so dass die Schaltung zur Phasenanpassung für beliebige Mikrofonabstände verwendbar ist.

Besonders bevorzugt ist, wenn das erfindungsgemäße Verfahren mehrfach wiederholt wird. Damit kann in mehreren Schritten eine optimale Phasenanpassung erfolgen, ohne die Position der jeweiligen Schallquelle zu kennen.

Die vorliegende Erfindung ist anhand der beigefügten Zeichnungen näher erläutert, in denen zeigen:
FIG 1 eine Prinzipskizze zur Erzeugung von Mikrofonsignalen;
FIG 2 ein Schaltungsidagramm eines Richtmikrofons;
FIG 3 ein Schaltungsdiagramm eines Richtmikrofons mit Mikrofonen, die einen Phasenunterschied aufweisen.
FIG 4 Richtdiagramme eines Richtmikrofons, dessen Mikrofone einen Phasenunterschied aufweisen;
FIG 5 eine Richtcharakteristik in Abhängigkeit des Phasenunterschieds der Mikrofonsignale;
FIG 6 ein Schaltbild einer Anpassschaltung gemäß einer ersten Ausführungsform; und
FIG 7 ein Schaltbild einer Anpassschaltung gemäß einer zweiten Ausführungsform.

Die nachfolgend näher beschriebenen Ausführungsbeispiele stellen bevorzugte Ausführungsformen der vorliegenden Erfindung dar.

Zum besseren Verständnis der Erfindung sei zunächst anhand der Figuren 4 und 5 die Richtcharakteristik von differentiellen Richtmikrofonen erläutert. In FIG 4 sind mehrere Richtdiagramme dargestellt, die sich bei unterschiedlichen Laufzeitverzögerungen von Mikrofonen des Richtmikrofons ergeben. Links oben in FIG 4 ist ein Richtdiagramm dargestellt, das sich bei einem Laufzeitunterschied bzw. einer Phasenverzögerung der Mikrofonsignale untereinander von 0,3 T0 messen lässt, wobei T0 der Laufzeit des Schalls von einem Mikrofon zum anderen entspricht. Die 0dB-Linie in dem Polardiagramm entspricht dem omnidirektionalen Signal. Ein ideales Richtdiagramm eines differentiellen Richtmikrofons hätte die Form einer 8. Aufgrund der laufzeitbedingten Phasendifferenz der beiden Mikrofone ist die 8-Form etwas deformiert. Bei etwa 45° und 315° schneidet die Richtkurve die 0dB-Linie. In dem Bereich zwischen 315° und 45°, der durch einen Doppelpfeil angedeutet ist, liegt der Pegel des Richtmikrofons oberhalb der 0dB-Linie, d.h. oberhalb des Pegels des omnidirektionalen Mikrofons.

Beträgt die Phasenlaufzeit zwischen den Mikrofonsignalen 0,8 T0, so ist das Richtdiagramm des Richtmikrophons weiter deformiert, wie dies im rechten oberen Bild von FIG 4 dargestellt ist. Der Bereich, in dem das Richtsignal höher als das omnidirektionale Signal ist, liegt in diesem Fall zwischen etwa 285° und 75°. Bei einer Phasenverzögerung bzw. einem Laufzeitunterschied von 1,5 T0 liegt dieser Bereich zwischen etwa 240° und 120°, wie dies im linken unteren Bild von FIG 4 wiedergegeben ist. Bei einem Laufzeitunterschied von 2,3 T0 liegt das Richtsignal stets über dem omnidirektionalen Signal, was in dem rechten unteren Richtdiagramm von FIG 4 durch einen umlaufenden Kreis angedeutet ist.

In dem Diagramm von FIG 5 sind die minimalen und maximalen Richtsignale Sₘᵢₙ und Sₘₐₓ in Abhängigkeit von der Phasenverschiebung dargestellt. Darüber hinaus ist auf der 0dB-Linie das Signal eines omnidirektionalen Mikrofons Sₒₘₙᵢ eingezeichnet.

Bei einem idealen Richtmikrofon, bei dem zwischen den Mikrofonen kein Laufzeitunterschied besteht, d.h. bei dem die Phasenverzögerung 0 beträgt, liegt das maximale Signal bei 0dB und entspricht somit dem omnidirektionalen Signal. Das minimale Signal ist sehr gering und liegt unterhalb von -30 dB. Je höher die Laufzeitdifferenz zwischen beiden Mikrofonen ist, d.h. je höher der Phasenunterschied gemessen in samples ist, desto höher ist das minimale Richtsignal Sₘᵢₙ und das maximale Richtsignal Sₘₐₓ. Es ist auch zu erkennen, dass oberhalb einer Phasenverzögerung von etwa zwei samples die Richtsignale Sₘᵢₙ und Sₘₐₓ oberhalb der 0dB-Linie liegen, wie dies bereits für die konkrete Phasenverzögerung von 2,3 T0 in dem unteren rechten Richtdiagramm von FIG 4 erläutert wurde.

Weicht nun das Richtsignal Sₘₐₓ von dem omnidirektionalen Signal Sₒₘₙᵢ in seinem Pegel ab, so ist dies ein Zeichen dafür, dass die Mikrofonausgangssignale einen Phasenunterschied aufweisen. Diese Tatsache lässt sich für eine Phasenanpassung der beiden Mikrofonsignale ausnutzen.

Gemäss einer ersten Ausführungsform der vorliegenden Erfindung wird daher überprüft, ob der Pegel des Ausgangssignals des differenziellen Richtmikrofons über dem des omnidirektionalen Signals liegt. Ist dies der Fall, so wird durch adaptiven, frequenzselektiven Laufzeitausgleich in einzelnen Frequenzbändern diese Pegeldifferenz minimiert und damit eine Phasenanpassung bzw. ein Phasenmatching der Mikrofone erreicht. Eine ideale Anpassung ist möglich, wenn die Signalwellen irgendwann während der Adaption in 0°-Richtung zum Richtmikrofon liegen. In dieser Situation ist nämlich die Überhöhung des Ausgangssignals des differenziellen-Richtmikrofons gegenüber dem omnidirektionalen Signals am größten, da das Richtsignal dann dem Signal Sₘₐₓ von FIG 5 entspricht (vgl. auch Richtdiagramme von FIG 4 oben).

Ein prinzipielles Schaltungsdiagramm für dieses Verfahren ist in FIG 6 dargestellt. Die Mikrofonausgangssignale x1 und x2 der Mikrofone M1 und M2 werden entsprechend dem Prinzip von FIG 2 zunächst einer direktionalen Verarbeitung DV unterzogen. Dabei wird das Ausgangssignal X2 durch die Verzögerungseinheit D zur Phasenanpassung um die Laufzeit ΔT verzögert. Die direktionale Verarbeitung DV erfolgt im gewählten Beispiel entsprechend der Formel $y ⁢ 1 \left(t\right) = x ⁢ 1 \left(t\right) - x ⁢ 2 \left(t-T⁢0\right) + a ⁢ \left[x⁢1 \left(t-T⁢0\right)-x⁢2 \left(t\right)\right] .$

Dabei bedeutet T0 die Schalllaufzeit zwischen den beiden Mikrofonen und a ein adaptiver Steuerparameter.

Das Ausgangssignal y1(t) der direktionalen Verarbeitung DV wird in dem Kompensator K entsprechend der Formel $y ⁢ 2 \left(t\right) = y ⁢ 1 \left(t\right) + y ⁢ 2 \left(t-2*T⁢0\right)$
kompensiert, um einen ebenen Frequenzgang zu erzielen. Von dem Ausgangssignal y2(t) wird nun in einer Pegelschätzeinheit PS der Pegel geschätzt.

Parallel hierzu werden die Signale der Mikrofone einer omnidirektionalen Verarbeitung ODV entsprechend der Formel $y ⁢ 1 ⁢ ʹ \left(t\right) = x ⁢ 1 \left(t\right) - x ⁢ 1 \left(t-T⁢0\right) + \left[x⁢2 \left(t\right)-x⁢2 \left(t-T⁢0\right)\right]$
unterzogen. Das Ausgangssignal y1'(t) der omnidirektionalen Verarbeitung ODV wird wiederum in einem Kompensator K entsprechend der Formel $y ⁢ 2 ⁢ ʹ \left(t\right) = y ⁢ 1 ⁢ ʹ \left(t\right) + y ⁢ 2 \left(t-2*T⁢0\right)$
kompensiert. Das resultierende Signal y2'(t) wird anschließend ebenfalls in seinem Pegel durch eine Pegelschätzeinheit PSO geschätzt.

Die beiden geschätzten Pegel werden in einer Vergleichseinheit V miteinander verglichen. Falls der Pegel des direktionalen Signals größer als der des omnidirektionalen Signals ist, wird ein enable-Signal erzeugt, mit dem eine Phasenanpassung in einer Anpasseinheit A aktiviert wird. Ein weiteres Eingangssignal der Anpasseinheit A ist die Pegeldifferenz zwischen den beiden geschätzten Pegeln, die mit Hilfe eines Subtrahierers ermittelt wird. In der Anpasseinheit A wird daraus eine geeignete neue Laufzeitdifferenz ΔT festgelegt und an die Verzögerungseinheit D übermittelt.

In einer Anpassphase, in der Regel zu Beginn der Nutzung eines Hörgeräts oder bei Neueinstellung des Hörgeräts, wird der Anpassregelkreis von FIG 6 mehrmals durchlaufen. Auf diese Weise kann der Phasenunterschied zwischen beiden Mikrofonsignalen Schritt für Schritt auf null reduziert werden. Dieses Verfahren besitzt jedoch den Nachteil, dass bei Mikrofonrauschen, das sich den einfallenden Signalen überlagert, Pegelveränderungen der berechneten Signale auftreten können, die das erreichbare Phasenmatching verschlechtern können.

Aus diesem Grund sei ein zweites Verfahren gemäß einer zweiten Ausführungsform der vorliegenden Erfindung zur Phasenanpassung bereitgestellt. Diesem zweiten Verfahren liegt der Gedanke zugrunde, dass für den Fall, dass der Pegel des differenziellen Richtmikrofons über dem Pegel des omnidirektionalen Signals liegt, die Mikrofone in einzelnen Frequenzbändern einen Laufzeitunterschied aufweisen, der größer als die physikalisch mögliche Schalllaufzeit zwischen den Mikrofonen ist, die durch den Mikrofonabstand bestimmt ist. Man kann daher die Mikrofonanpassung auch dadurch erreichen, dass man adaptiv die messbare Verzögerung der beiden Mikrofonsignale in einzelnen Frequenzbändern auf diesen physikalisch möglichen Wert begrenzt. Spätestens, wenn ein Signal aus der 0°-Richtung einfällt, kann man so ein ideales Matching erreichen.

Für dieses zweite Verfahren ist in FIG 7 ein Prinzipschaltbild wiedergegeben. In einer Schätzeinheit SE wird zunächst der Laufzeitunterschied T1 zwischen dem Ausgangssignal x1 des Mikrofons M1 und dem Ausgangssignal x2 des Mikrofons M2 geschätzt. In einer Vergleichseinheit V wird die geschätzte Laufzeit T1 mit einer maximal möglichen Laufzeit T0, die in einem Speicher SP1 abgelegt ist, verglichen. Diese maximal mögliche Laufzeit T0 entspricht wiederum der Schalllaufzeit zwischen den beiden Mikrofonen. Gleichzeitig wird in einem Subtrahierer S die Differenz zwischen der geschätzten Laufzeit T1 und der maximal möglichen Laufzeit T0 unter Bildung einer Differenzlaufzeit T2 ermittelt. Falls die geschätzte Laufzeit T1 größer als die maximal mögliche Laufzeit T0 ist, gibt die Vergleichseinheit V ein enable-Signal an einen Speicher SP2 aus, der die Differenzlaufzeit T2 speichert, die er von dem Subtrahierer S erhält. Die in dem Speicher SP2 gespeicherte Laufzeit T2 wird in dem Verzögerungsglied D dazu benuztzt, um das Ausgangssignal x1 zu verzögern. Somit können verzögerungskompensierte Ausgangssignale x1(t-T2) und x2(t) zur Verfügung gestellt werden.

In der Anpassphase wird immer wieder überprüft, ob die Istlaufzeit T1 größer als die maximale Laufzeit T0 ist. Eine optimale Anpassung wird dann erzielt, wenn zu einem beliebigen Zeitpunkt der Schall aus der 0°-Richtung eintrifft. Die im Anschluss daran festgestellten Laufzeiten sind nicht mehr größer als die maximal mögliche Laufzeit T0, so dass die Anpassung beendet werden kann.

Die Erfindung ermöglicht es somit, adaptiv, ohne Kenntnis der Position der Quelle(n), die Phase der Mikrophone, insbesondere in Form von einstellbaren Verzögerungen in ausreichend schmalen Frequenzbändern auszugleichen. Damit ist es möglich, "ideale" notches in der Richtcharakteristik an bestimmten Einfallsrichtungen zu platzieren und gleichzeitig sicherzustellen, dass Signale aus der gewünschten Einfallsrichtung (z.B. 0°-Richtung) nicht gedämpft oder verzerrt werden. Voraussetzung hierfür ist, dass einmal in einem für die Adaption genügend langen Zeitraum ein dominierendes Signal aus der 0°-Richtung vorliegt. Der Zeitpunkt, zu dem dies der Fall ist, muss dem Verfahren nicht bekannt sein. Die Adaption ist aber erst nach Vorliegen dieses Signals abgeschlossen.

Für diesen Aufbau müssen daher nicht vorselektierte Mikrofone eingesetzt werden, woraus sich ein wirtschaftlicher Vorteil ergibt. Ein besonderer Vorteil besteht auch darin, dass Phasendifferenzen, die durch Effekte am Kopf eines Hörgeräteträgers entstehen und die Richtwirkung auch bei ideal abgeglichenen Mikrofontriplets massiv beschränken können (vor allem bei differenziellen Richtmikrofonen zweiter Ordnung, bei denen drei Mikrofone eingesetzt sind), ebenfalls mit den vorgestellten Verfahren ausgeglichen werden können. Damit sind zusätzlich bessere Richtwirkungen bei Verwendung der Richtmikrofone am Kopf zu erwarten.

## Patentansprüche

1. Verfahren zum Anpassen der Phasen von Mikrofonen eines Hörgeräterichtmikrofons aneinander
**gekennzeichnet durch**
- Messen oder Vorgeben (PSO) eines ersten Pegels eines omnidirektionalen Signals (y1'(t)) des Richtmikrofons,
- Messen (PS) eines zweiten Pegels eines Richtsignals (y1(t)) des Richtmikrofons und
- Anpassen (A) des zweiten Pegels an den ersten Pegel **durch** Verändern der Laufzeit eines Ausgangssignals (x2) von einem der Mikrofone (M2) des Richtmikrofons ohne Berücksichtigung einer Positionsinformation über eine Schallquelle.

2. Verfahren nach Anspruch 1, wobei das Anpassen (A) durch Bestimmen der Differenz (S) des ersten und des zweiten Pegels und Minimieren dieser Differenz erfolgt.

3. Verfahren nach Anspruch 1 oder 2, wobei bei dem Anpassen (A) festgestellt wird, ob der zweite Pegel über dem ersten Pegel liegt, und die Laufzeit des Ausgangssignals von dem einen der Mikrofone (M1, M2) nur dann verändert wird, wenn der zweite Pegel über dem ersten Pegel liegt.

4. Vorrichtung zum Anpassen der Phasen von Mikrofonen eines Hörgeräterichtmikrofons aneinander
**gekennzeichnet durch**
e ine Messeinrichtung (PS, PSO) zum Messen oder Vorgeben eines ersten Pegels eines omnidirektionalen Signals (y1'(t)) des Richtmikrofons und zum Messen eines zweiten Pegels eines Richtsignals (y1(t)) des Richtmikrofons sowie
e ine Anpasseinrichtung (A) zum Anpassen des zweiten Pegels an den ersten Pegel **durch** Verändern der Laufzeit eines Ausgangssignals (x2) von einem der Mikrofone (M2) des Richtmikrofons ohne Berücksichtigung einer Positionsinformation über eine Schallquelle.

5. Vorrichtung nach Anspruch 4, wobei mit der Anpasseinrichtung (A,S,V) eine Differenz des ersten und des zweiten Pegels bestimmbar und diese Differenz minimierbar ist.

6. Vorrichtung nach Anspruch 4 oder 5, wobei mit der Anpasseinrichtung (A,S,V) feststellbar ist, ob der zweite Pegel über dem ersten Pegel liegt und die Laufzeit des Ausgangssignals (x2) von dem einen der Mikrofone (M2) nur dann verändert wird, wenn der zweite Pegel über dem ersten Pegel liegt.

7. Verfahren zum Anpassen der Phasen von Mikrofonen eines Hörgeräterichtmikrofons aneinander
**gekennzeichnet durch**
- Vorgeben eines maximalen Laufzeitunterschieds (T0) zwischen einem ersten Ausgangssignal (x1) eines ersten Mikrofons (M1) und einem zweiten Ausgangssignal (x2) eines zweiten Mikrofons (M2) des Richtmikrofons,
- Messen eines Ist-Laufzeitunterschieds (T1) der beiden Ausgangssignale (x1,x2) und
- Verzögern (D) eines der beiden Ausgangssignale (x1), so dass der Ist-Laufzeitunterschied (T1) nicht größer als der maximale Laufzeitunterschied (T0) ist.

8. Verfahren nach Anspruch 7, wobei der maximale Laufzeitunterschied (T0) der Schalllaufzeit von dem ersten (M1) zu dem zweiten Mikrofon (M2) entspricht.

9. Verfahren nach Anspruch 7 oder 8, wobei ein Wert des maximalen Laufzeitunterschieds (T0) in einem Speicher (SP1) bereitgestellt wird.

10. Vorrichtung zum Anpassen der Phasen von Mikrofonen eines Hörgeräterichtmikrofons aneinander
**gekennzeichnet durch**
- eine Bereitstellungseinrichtung (SP1) zum Bereitstellen eines maximalen Laufzeitunterschieds (T0) zwischen einem ersten Ausgangssignal (x1) eines ersten Mikrofons (M1) und einem zweiten Ausgangssignal (x2) eines zweiten Mikrofons (M2) des Richtmikrofons,
- eine Messeinrichtung (SE) zum Messen oder Schätzen eines Ist-Laufzeitunterschieds (T1) der beiden Ausgangssignale (x1, x2) und
- eine Verzögerungseinrichtung (D) zum Verzögern eines der beiden Ausgangssignale (x1), so dass der Ist-Laufzeitunterschied (T1) nicht größer als der maximale Laufzeitunterschied (T0) ist.

11. Vorrichtung nach Anspruch 10, wobei der maximale Laufzeitunterschied (T0) der Schalllaufzeit von dem ersten (M1) zu dem zweiten Mikrofon (M2) entspricht.

12. Vorrichtung nach Ansprüch 10 oder 11, wobei die Bereitstellungseinrichtung (SP1) einen Speicher umfasst.

13. Verfahren nach einem der Ansprüche 1 - 3 und 7 - 9, das mehrfach wiederholt wird.

## Claims

1. Method for matching the phases of microphones of a hearing aid directional microphone to each other
**characterised by**
- measuring or specifying (PSO) a first level of an omnidirectional signal (y1'(t) of the directional microphone,
- measuring (PS) a second level of a directional signal (y1(t) of the directional microphone and
- matching (A) the second level to the first level by changing the transit time of an output signal (x2) from one of the microphones (M2) of the directional microphones without taking into account positional information regarding a sound source.

2. Method in accordance with claim 1, with the matching (A) taking place by determining the difference (S) between the first and second level and minimising this difference.

3. Method in accordance with claims 1 or 2, whereby it is determined during the matching (A) whether the second level is higher than the first level, and the transit time of the output signal from one of the microphones (M1, M2) is then changed only if the second level is higher than the first level.

4. Device for matching the phases of microphones of a hearing aid directional microphone to each other
**characterised by**
- a measuring device (PS, PSO) for measuring or specifying a first level of an omnidirectional signal (y1'(t)) of the directional microphone and for measuring a second level of a directional signal (y1(t)) of the directional microphone as well as
- a matching device (A) for matching the second level to the first level by changing the transit time of an output signal (x2) from one of the microphones (M2) of the directional microphone without taking account of positional information regarding a sound source.

5. Device in accordance with claim 4, with a difference between the first and second level being determinable by a matching device (A,S,V) and it being possible to minimise this difference.

6. Device in accordance with claim 4 or 5, with it being possible to determine by means of the matching device (A,S,V) whether the second level is higher than the first level and with the transit time of the output signal (x2) from one of the microphones (M2) being changed only if the second level is higher than the first level.

7. Method for matching the phases of microphones of a hearing aid directional microphone to each other
**characterised by**
- specifying a maximum transit time difference (T0) between a first output signal (x1) of a first microphone (M1) and a second output signal (x2) of a second microphone (M2) of the directional microphone,
- measuring an actual transit time difference (T1) between the two output signals (x1,x2) and
- delaying (D) one of the two output signals (x1) so that the actual transit time difference (T1) is not greater than the maximum transit time difference (T0).

8. Method in accordance with claim 7, whereby the maximum transit time difference (T0) corresponds to the sound transit time from the first microphone (M1) to the second microphone (M2).

9. Method in accordance with claim 7 or 8, whereby a value of the maximum transit time difference (T0) is provided in a memory (SP1).

10. Device for matching the phases of microphones of a hearing aid directional microphone to each other,
**characterised by**
- a provisioning device (SP1) for providing a maximum transit time difference (T0) between a first output signal (x1) of a first microphone (M1) and a second output signal (x2) of a second microphone (M2) of the directional microphone,
- a measuring device (SE) for measuring or estimating an actual transit time difference (T1) between the two output signals (x1,x2) and
- a delay device (D) for delaying one of the two output signals (x1) so that the actual transit time difference (T1) is not greater than the maximum transit time difference (T0).

11. Device in accordance with claim 10, whereby the maximum transit time difference (T0) corresponds to the sound transit time from the first microphone (M1) to the second microphone (M2).

12. Device in accordance with claim 10 or 11, with the provisioning device (SP1) having a memory.

13. Method in accordance with one of claims 1 - 3 and 7 - 9 that is repeated several times.

## Revendications

1. Procédé d'adaptation entre elles des phases des microphones d'un microphone directionnel d'une prothèse auditive
**caractérisé par**
- la mesure ou la prescription ( PSO ) d'un premier niveau d'un signal (y1'(( t )) omnidirectionnel du microphone directionnel,
- la mesure ( PS ) d'un deuxième niveau d'un signal ( y1( t )) directionnel du microphone directionnel, et
- l'adaptation ( A ) du deuxième niveau au premier niveau par modification du temps de parcours d'un signal ( x2 ) de sortie de l'un des microphones ( M2 ) du microphone directionnel, sans tenir compte d'une information de position sur une source de son.

2. Procédé suivant la revendication 1, dans lequel on effectue l'adaptation ( A ) en déterminant la différence ( S ) entre le premier et le deuxième niveau et en minimisant cette différence.

3. Procédé suivant la revendication 1 ou 2, dans lequel, lors de l'adaptation ( A ), on détermine si le deuxième niveau est au dessus du premier niveau et on ne modifie le temps de parcours du signal de sortie de l'un des microphones ( M1, M2 ) que si le deuxième niveau est au dessus du premier niveau.

4. Dispositif d'adaptation entre elles des phases de microphone d'un microphone directionnel d'une prothèse auditive
**caractérisé par**
- un dispositif ( PS, PSO) de mesure ou de prescription d'un premier niveau d'un signal ( y1'( ( t ) ) omnidirectionnel du microphone directionnel et de mesure d'un deuxième niveau d'un signal ( y1( t )) directionnel du microphone directionnel ainsi que
- un dispositif ( A ) d'adaptation du deuxième niveau au premier niveau par modification du temps de parcours d'un signal ( x2 ) de sortie de l'un des microphones ( M2 ) du microphone directionnel, sans tenir compte d'une information de position sur une source de son.

5. Dispositif suivant la revendication 4, dans lequel par le dispositif ( A, S, V ) d'adaptation une différence entre le premier et le deuxième niveau peut être déterminée et cette différence peut être minimisée.

6. Dispositif suivant la revendication 4 ou 5, dans lequel par le dispositif ( A, S, V ) d'adaptation il peut être constaté si le deuxième niveau est au dessus du premier niveau et le temps de parcours du signal ( x2 ) de sortie de l'un des microphones ( M2 ) n'est modifié que si le deuxième niveau est au dessus du premier niveau.

7. Procédé d'adaptation entre elles des phases de microphone d'un microphone directionnel d'une prothèse auditive, **caractérisé par**
- la prescription d'une durée ( T0 ) maximum de temps de parcours entre un premier signal ( x1 ) de sortie d'un premier microphone ( M1 ) et un deuxième signal ( x2 ) de sortie d'un deuxième microphone ( M2 ) du microphone directionnel,
- la mesure d'une différence ( T1 ) réelle de temps de parcours entre les deux signaux ( x1, x2 ) de sortie, et
- le retardement ( D ) de l'un des deux signaux ( x1 ) de sortie de manière à ce que la différence ( T1 ) réelle de temps de parcours ne soit pas plus grande que la différence ( T0 ) maximum de temps de parcours.

8. Procédé suivant la revendication 7, dans lequel la différence ( T0 ) maximum de temps de parcours correspond au temps de parcours du son du premier ( M1 ) au deuxième microphone ( M2 ).

9. Procédé suivant la revendication 7 ou 8, dans lequel on met une valeur de la différence ( T0 ) maximum de temps de parcours dans une mémoire ( SP1 ).

10. Dispositif d'adaptation entre elles des phases des microphones d'un microphone directionnel d'une prothèse auditive
**caractérisé par**
- un dispositif ( SP1 ) de mise à disposition d'une différence ( T0 ) maximum de temps de parcours entre un premier signal ( x1 ) de sortie d'un premier microphone ( M1 ) et un deuxième signal ( x2 ) de sortie d'un deuxième microphone ( M2 ) du microphone directionnel,
- un dispositif ( SE ) de mesure ou d'évaluation d'une différence ( T1 ) réelle de temps de parcours entre les deux signaux ( X1, x2 ) de sortie, et
- un dispositif ( D ) de retardement de l'un des deux signaux ( x1 ) de sortie de manière à ce que la différence ( T1 ) réelle de temps de parcours ne soit pas plus grande que la différence ( T0 ) maximum de temps de parcours.

11. Dispositif suivant la revendication 10, dans lequel la différence ( T0 ) maximum de temps de parcours correspond au temps de parcours du son du premier ( M1 ) au deuxième microphone ( M2 ).

12. Dispositif suivant la revendication 10 ou 11, dans lequel le dispositif ( SP1 ) de mise à disposition comprend une mémoire.

13. Procédé suivant l'une des revendications 1 à 3 et 7 à 9 que l'on répète plusieurs fois.
